# EUROPÄISCHE PATENTANMELDUNG

(11) **EP 4 696 958 A1**
(43) Veröffentlichungstag der Anmeldung: **18.02.2026**
(21) Anmeldenummer: 25190527.9
(22) Anmeldetag: 18.07.2025
(51) Int. Cl.: F25C 1/24, F25D 25/02, F25C 5/185

(54) **HAUSHALTSKÄLTEGERÄT MIT WENDE-EISBEREITER**

(30) Priorität: 12.08.2024 DE 102024207665
(71) Anmelder: BSH Hausgeräte GmbH, 81739 München (DE)
(72) Erfinder: Försterling, Klaus, 83123 Amerang (DE); Heissler, Romy, 81827 München (DE); Geiger, Michael, 89077 Ulm (DE); Kessler, Andreas, 81827 München (DE)

(57) **Zusammenfassung**

Ein Aspekt der Erfindung betrifft ein Haushaltskältegerät (1) mit einem Gehäuse (2), einer darin angeordneten Trägereinheit (15) und mit einem Eisbereiter (11), der in dem Gehäuse (2) und an der Trägereinheit (15) abnehmbar angeordnet ist, wobei der Eisbereiter (11) ein Eisbereitergehäuse (12) mit einem Volumenraum (12a) zum Aufnehmen von Eisbereiterkomponenten (26, 36) aufweist, wobei das Eisbereitergehäuse (12) eine Koppelvorrichtung (13) zum Koppeln mit der Trägereinheit (15) aufweist, wobei die Koppelvorrichtung (13) wendereversibel ausgebildet ist, so dass das Eisbereitergehäuse (12) in einer ersten Lagerposition (17) an der Trägereinheit (15) angeordnet ist und in einer dazu unterschiedlichen zweiten Lagerposition (37) an der Trägereinheit (15) angeordnet ist, in der das Eisbereitergehäuse (12) selbst um eine Horizontalachse (A) um 180° gedreht zur ersten Lagerposition (17) angeordnet ist.

## Beschreibung

Die Erfindung betrifft ein Haushaltskältegerät mit einem Gehäuse. Das Haushaltskältegerät weist einen Eisbereiter auf, der in dem Gehäuse angeordnet ist.

Bei Haushaltskältegeräten, die zum Lagern und Konservieren von Lebensmitteln ausgebildet sind, ist es auch bekannt, dass sie einen Eisbereiter aufweisen können. Ein Eisbereiter ist in dem Zusammenhang ein Gerät, welches in dem Gehäuse des Haushaltskältegeräts angeordnet ist und zum Erzeugen von Eis, beispielsweise Eisformelementen oder zerstoßenem Eis, ausgebildet ist. Dazu wird dem Eisbereiter Wasser zugeführt, welches in dem Eisbereiter gefroren wird.

Eisbereiter sind Geräte, die in dem Gehäuse so angeordnet sind, dass sie thermisch isoliert, beispielsweise zu einem Kühlfach des Haushaltskältegeräts, angeordnet sind, insbesondere in einem Teilbereich des Kühlfachs angeordnet sind.

Gerade dann, wenn ein derartiger Eisbereiter in einem Kühlfach angeordnet ist, ist auch ein entsprechender Platzbedarf erforderlich. Üblicherweise ist in derartiger Eisbereiter dann durch eine frontseitige Tür, die das Kühlfach von vorne verschließt, ebenfalls verdeckt. Der Eisbereiter ist dann nur zugänglich, wenn diese Tür zum Verschließen des Kühlfachs geöffnet ist.

Bekannt sind in dem Zusammenhang Eisbereiter, die ein Eisbereitergehäuse aufweisen, das ortsfest und dann üblicherweise nicht entnehmbar in dem Gehäuse des Haushaltskältegeräts verbaut ist. Dadurch ist der Platzbedarf des Eisbereiters nicht anderweitig nutzbar und beispielsweise das Volumen eines Kühlfachs entsprechend eingeschränkt. Darüber hinaus ist bei derartig ortsfest verbauten Eisbereitergehäusen auch die Reinigbarkeit eingeschränkt.

Aus der DE 10 2018 200 079 A1 ist ein Haushaltskältegerät bekannt, bei welchem ein Eisbereiter an einer Koppelplatte von unten angehängt ist und lösbar daran befestigt ist. Entsprechendes ist aus der DE 10 2019 208 452 A1 bekannt.

Es ist Aufgabe der vorliegenden Erfindung ein Haushaltskältegerät zu schaffen, bei welchen die Positionierung variabler ist.

Diese Aufgabe wird durch ein Haushaltskältegerät gelöst, welches die Merkmale nach Anspruch 1 aufweist.

Ein Aspekt der Erfindung betrifft ein Haushaltskältegerät mit einem Gehäuse. Das Gehäuse kann auch als Korpus bezeichnet werden. Es weist vorzugsweise ein Außengehäuse auf, in dem ein Innenbehälter, der zum Außengehäuse separat ist, angeordnet ist. Der Innenbehälter begrenzt üblicherweise zumindest einen Aufnahmeraum für Lebensmittel, beispielsweise ein Kühlfach oder ein Gefrierfach. Darüber hinaus weist das Haushaltskältegerät eine Trägereinheit auf, die in dem Gehäuse, insbesondere im Aufnahmeraum, angeordnet ist. Die Trägereinheit kann zerstörungsfrei lösbar in dem Aufnahmeraum angeordnet sein. Dies bedeutet, dass sie reversibel entnommen und wieder eingebracht werden kann. Darüber hinaus weist das Haushaltskältegerät einen Eisbereiter auf. Ein Eisbereiter ist insbesondere ein Gerät beziehungsweise ein Aggregat, welches bestimmungsgemäß dazu vorgesehen ist, Eis zu erzeugen. Dazu wird dem Eisbereiter vorzugsweise Flüssigkeit, insbesondere Wasser bereitgestellt und der Eisbereiter friert dieses Wasser ein. Insbesondere ist es daher möglich, dass der Eisbereiter beispielsweise Eisformelemente, wie Eiswürfel, oder zerstoßenes Eis, erzeugt. Der Eisbereiter ist in dem Gehäuse angeordnet. Er ist an dieser Trägereinheit abnehmbar angeordnet. Dies bedeutet, dass er zerstörungsfrei lösbar daran angeordnet ist und somit reversibel abgenommen und wieder angebracht werden kann. Der Eisbereiter weist ein Eisbereitergehäuse auf. Dieses umgibt einen Volumenraum. Der Volumenraum ist bestimmungsgemäß zum Aufnehmen von Eisbereiterkomponenten des Eisbereiters ausgebildet. Das Eisbereitergehäuse weist eine Koppelvorrichtung auf, die bestimmungsgemäß zum Koppeln mit der Trägereinheit ausgebildet ist. Insbesondere ist hier ein mechanisches Koppeln vorgesehen. Die Koppelvorrichtung ist wendereversibel ausgebildet, sodass das Eisbereitergehäuse in einer ersten Lagerposition an der Trägereinheit anbringbar ist, insbesondere angeordnet ist, und in einer dazu unterschiedlichen zweiten Lagerposition an der Trägereinheit anbringbar ist, insbesondere angeordnet ist, in der das Eisbereitergehäuse selbst um eine Horizontalachse um 180° gedreht zur ersten Lagerposition angeordnet ist. Dadurch weist das Haushaltskältegerät somit einen Wende-Eisbereiter auf. Der Eisbereiter ist also bestimmungsgemäß dahingehend konzipiert, dass er in zumindest zwei im Vergleich zueinander verdrehten und definierten und diskreten Lagerpositionen an der Trägereinheit angeordnet werden kann. Damit lässt sich eine variablere Nutzung des Eisbereiters erreichen. Auch ist dadurch ein lagebezogene wahlweiser Verbau in zwei Lagerpositionen erreichen. Insbesondere bezüglich einer flexibleren und vielfältigeren Positionierung des Eisbereiters in dem Haushaltskältegerät sind daher vielfältigere Möglichkeiten geboten. Es ist bestimmungsgemäß vorgesehen, dass der Eisbereiter, insbesondere aufgrund der wendereversiblen Koppelvorrichtung wahlweise in dieser ersten Lagerposition oder in der dazu umgedrehten zweiten Lagerposition an der Trägereinheit angeordnet werden kann, insbesondere ist. Damit kann insbesondere im Hinblick auf Zugänglichkeit und/oder situationsgegebenen Platzbedarf und/oder individuellen Nutzungswünschen eines Nutzers des Haushaltskältegeräts Variabilität erreicht werden.

Die Horizontalachse ist insbesondere in Tiefenrichtung des Haushaltskältegeräts orientiert. Damit ist in diesen beiden Lagerpositionen das Eisbereitergehäuse stets mit der gleichen Frontseite nach vorne orientiert, sodass im Hinblick auf die Zugänglichkeit und das Nutzen des Eisbereiters in beiden Lagerpositionen keinerlei Einschränkungen gegeben sind und diesbezüglich quasi auch gleiches Nutzungsverhalten für einen Nutzer gegeben ist.

In einer Ausführungsform ist das Eisbereitergehäuse zusätzlich zu dem Umdrehen um 180° in der ersten Lagerposition in einer Hängeposition an der Trägereinheit angeordnet. Dies bedeutet, dass die erste Lagerposition auch durch diese Hängeposition charakterisiert ist. Insbesondere sind damit der Eisbereiter und somit auch das Eisbereitergehäuse von unten her an dieser Trägereinheit hängend befestigt. Insbesondere kann vorgesehen sein, dass dieser Eisbereiter dann nach unten hin freiliegend an der Trägereinheit angehängt ist.

In einer Ausführungsform ist vorgesehen, dass das Eisbereitergehäuse zusätzlich zum Umdrehen um 180° in der zweiten Lagerposition in einer Aufsitzposition an der Trägereinheit angeordnet ist. Dies bedeutet, dass dieser Eisbereiter in dieser zweiten Lagerposition dann von oben auf der Trägereinheit aufsitzend angeordnet ist.

Damit ist es also in diesen Ausführungsformen vorgesehen, dass der Eisbereiter bestimmungsgemäß in zumindest zwei unterschiedlichen Höhenlagen relativ zur Trägereinheit daran befestigt werden kann. Durch diese Ausführungsform ist es daher vorgesehen, dass sowohl die Höhenposition in diesen Lagerpositionen unterschiedlich ist und somit die Trägereinheit quasi als horizontale Referenzlage dient, zu der der Eisbereiter einmal darüber und einmal darunter positioniert ist, und zusätzlich bei diesen beiden im Vergleich zueinander betrachteten Lagerpositionen in Höhenanordnung dann auch noch das Verdrehtsein um 180° im Vergleich dieser Lagerposition zueinander durchgeführt ist.

Besonders vorteilhaft ist dies deswegen, da somit ein umfänglicher Umbau der Koppelvorrichtung vermieden ist, wenn von der einen Lagerposition in die andere Lagerposition gewechselt ist. Denn es ist dann nicht erforderlich, die Koppelvorrichtung beispielsweise von einer Oberseite des Eisbereitergehäuses an eine Unterseite des Eisbereitergehäuses zu verbauen, sondern die Koppelvorrichtung kann stets an der gleichen Stelle an dem Eisbereitergehäuse belassen werden und dennoch ist ein schneller und zielgenauer Positionswechsel des Eisbereiters an der Trägereinheit ermöglicht. Dies sind besondere Vorteile, da somit eine schnelle Änderung der Lagerposition ermöglicht ist, ein Nutzer dem intuitiv zugänglicher ist, da er nicht selbst kompliziert und lang andauernd die Koppelvorrichtung umbauen muss, wenn ein Wechsel der Lagerposition erfolgen soll. Darüber hinaus ist durch eine derartige Vermeidung eines Umbaus der Koppelvorrichtung auch verhindert, dass Montagefehler auftreten und gegebenenfalls Beschädigungen verursacht werden.

Somit ist es in einer Ausführungsform vorzugsweise vorgesehen, dass die Koppelvorrichtung zur Realisierung beider Lagerpositionen umbaufrei an dem Eisbereiter verbleibt, insbesondere dahingehend, dass kein örtlicher Umbau der Koppelvorrichtung an dem Eisbereiter vorgenommen ist.

In einer Ausführungsform ist an einer Innenseite einer Seitenwand des Eisbereitergehäuses, die dem Volumenraum zugewandt ist, eine Führungsvorrichtung zum Führen zumindest einer ersten Eisbereiterkomponente ausgebildet. Die Führungsvorrichtung ist in einer Ausführungsform wendesymmetrisch ausgebildet. Dies dahingehend, dass die erste Eisbereiterkomponente in beiden Lagerpositionen in einer gleichen Grundorientierung in dem Volumenraum angeordnet ist. Dies ist eine weitere sehr vorteilhafte Ausführungsform, da somit in allen Lagerpositionen das gleiche Nutzungsverhalten dieser Eisbereiterkomponente für einen Nutzer gegeben ist. Ein Umdenken, wie diese Eisbereiterkomponente in der einen Lagerposition und in der anderen Lagerposition bedient werden kann, beispielsweise wie sie zugänglich ist und wie sie gehandhabt werden muss, entfällt daher. Eine solche Vereinheitlichung beziehungsweise Gleichstellung der Positionierung und/oder Orientierung und/oder Betätigung und/oder der Funktionalität dieser Eisbereiterkomponente ist daher in beiden Lagerpositionen erfüllt. Daher kann diese der ersten Eisbereiterkomponente zugeordnete Primärfunktionalität in beiden Lagerpositionen uneingeschränkt bereitgestellt werden und gleichbleibend aufrechterhalten werden.

In einer Ausführungsform weist diese Eisbereiterkomponente zumindest eine Eisformelementeerzeugungsschale auf. Diese ist so konzipiert, dass sie Formfächer aufweist, die mit Wasser gefüllt werden können. Durch die Formfächer ist die grundsätzliche Form der aus dem Wasser zu erzeugenden Eisformelemente vorgegeben. Gerade für eine solche Eisbereiterkomponente ist es vorteilhaft, wenn in beiden Lagerpositionen die gleiche Orientierung vorliegt. Denn stets sind dann die Öffnungen dieser Formfächer nach oben orientiert, sodass eingebrachtes Wasser nicht auslaufen kann. Sowohl die Einbringung von Wasser in eine Eisformelementeerzeugungsschale als auch das weitere Procedere im Hinblick auf das Ausfrieren des Wassers in dieser Eisformelementeerzeugungsschale ist dann in beiden Lagerpositionen uneingeschränkt ermöglicht und gleich.

In einer Ausführungsform weist die erste Eisbereiterkomponente zumindest eine Befüllhilfewanne auf. Mit dieser ist bestimmungsgemäß vorgesehen, Wasser in die Eisformelementeerzeugungsschale zu verteilen. So ist es dann ermöglicht, dass beispielsweise ein Herausspritzen oder unerwünschtes Verschütten von Wasser aus der Eisformelementeerzeugungsschale verbessert vermieden werden kann. Ein solches Becken beziehungsweise eine Befüllhilfewanne kann einerseits mehr Wasser aufnehmen, wie ein Formfach einer Eisformelementeerzeugungsschale und ermöglicht andererseits ein besonders dosiertes und abgestimmtes Einbringen des Wassers in die Formfächer der Eisformelementeerzeugungsschale. Darüber hinaus ist durch eine solche Befüllhilfewanne auch ermöglicht, ein nutzerfreundlicheres Zuführen von Wasser zu der ersten Eisbereiterkomponente zu schaffen. Beispielsweise kann dies dann mit einem Wassertank, insbesondere einem tragbaren Wassertank, erfolgen. Dieser kann von einem Nutzer einfach gehandhabt werden und beispielsweise an einem Wasserhahn aufgefüllt werden. Mittels dieses Wassertanks kann dann gezielt die dazu separate Befüllhilfewanne befüllt werden. Durch eine spezifisch und insbesondere definiert vorgesehene Position der Befüllhilfewanne in der ersten Eisbereiterkomponente, insbesondere in Höhe der Richtung oberhalb der Eisformelementeerzeugungsschale, lässt sich dann das Abgeben des Wassers aus der Befüllhilfewanne in die Eisformbereiche beziehungsweise Formfächer der Eisformelementeerzeugungsschale, wie bereits dargelegt, sehr gezielt durchführen. Der Wassertank kann auch als Füllbecher bezeichnet werden.

In einer Ausführungsform weist eine Horizontalwand des Eisbereitergehäuses zumindest ein Loch auf. Dieses ist insbesondere bestimmungsgemäß als Befüllloch vorgesehen. Dies bedeutet, dass durch dieses Loch ein Befüllen der vorzugsweise vorhandenen Befüllhilfewanne von außerhalb des Eisbereitergehäuses ermöglicht ist. Damit muss weder die Befüllhilfewanne noch eine andere Komponente aus dem Eisbereitergehäuse entnommen werden, um Wasser von extern zuführen zu können und gezielt dann von der Befüllhilfewanne zu der Eisformelementeerzeugungsschale weiterzuführen. Mit einer derartigen Ausgestaltung der Horizontalwand mit einem Loch ist somit das Befüllen der Befüllhilfewanne von außerhalb des Eisbereitergehäuses auch dann ermöglicht, wenn die Befüllhilfewanne in der Grundposition in dem Eisbereitergehäuse angeordnet ist. Diese Grundposition ist eine derartige, bei welcher die Befüllhilfewanne vollständig in dem Volumenraum des Eisbereitergehäuses aufgenommen ist.

In einer Ausführungsform ist an einer Innenseite einer Seitenwand des Eisbereitergehäuses, also auch hier eine Innenseite, die dem Volumenraum zugewandt ist, eine Führungsvorrichtung zum Führen zumindest einer zweiten Eisbereiterkomponente ausgebildet. Die Führungsvorrichtung ist insbesondere wendesymmetrisch ausgebildet, sodass die zweite Eisbereiterkomponente in beiden Lagerpositionen in einer gleichen Grundorientierung in dem Volumenraum angeordnet ist. Hier gelten die entsprechenden Vorteile, wie sie bereits oben zu dieser wendesymmetrischen Ausgestaltung der Führungsvorrichtung in Bezug zur ersten Eisbereiterkomponente genannt wurden. Auch für die zweite Eisbereiterkomponente ist dies vorteilhaft. Dies insbesondere im Hinblick auf die Alleinbetrachtung der Nutzung und/oder Positionierung und/oder Funktionalität der zweiten Eisbereiterkomponente, wie dies auch bereits für die erste Eisbereiterkomponente erläutert wurde. Besonders vorteilhaft ist diese Konfiguration jedoch dann, wenn beide Eisbereiterkomponenten vorhanden sind und insbesondere auch noch in funktioneller Wechselwirkung zueinander treten. Denn dann können diese beiden Eisbereiterkomponenten sowohl positionell als auch funktionell weiterhin ihre bestimmungsgemäß vorgesehene Wirkkette erfüllen und dies ist dann in beiden Lagerpositionen gleich ermöglicht.

Im Hinblick auf eine wendesymmetrische Ausgestaltung der Führungsvorrichtung bedeutet dies, dass bei einer Umdrehung um 180° um die Horizontalachse die Führungsvorrichtung praktisch gleich ausgebildet ist. Insbesondere ist dabei vorgesehen, dass die Führungsvorrichtung in Bezug zu einer Symmetrieachse, die in Tiefenrichtung des Haushaltskältegeräts orientiert ist, in Höhenrichtung gleich ausgebildet ist. Dies bedeutet, dass ausgehend von dieser spezifischen Symmetrieachse die Führungsvorrichtung nach oben als auch nach unten dann symmetrisch, insbesondere achsensymmetrisch, ausgebildet ist.

Die Wendesymmetrie bedeutet insbesondere auch, dass ein Führungsbereich der Führungsvorrichtung in der ersten Lagerposition zum Führen einer ersten Eisbereiterkomponente ausgebildet ist und in der zweiten Lagerposition zum Führen der zweiten Eisbereiterkomponente ausgebildet ist, insbesondere identisch zur gleichen Führung ausgebildet ist. Insbesondere bedeutet diese Wendesymmetrie auch, dass ein zweiter Führungsbereich der Führungsvorrichtung, der insbesondere symmetrisch zum ersten Führungsbereich in Bezug zu einer Symmetrieachse ausgebildet ist, in der ersten Lagerposition zum Führen einer zweiten Eisbereiterkomponente ausgebildet ist und in der zweiten Lagerposition zum Führen einer ersten Eisbereiterkomponente ausgebildet ist, insbesondere zum gleichen beziehungsweise identischen Führen ausgebildet ist, wie in der ersten Lagerposition die erste Eisbereiterkomponente führbar ist.

In einer Ausführungsform ist die zweite Eisbereiterkomponente eine Auffangschale für fertiges Eis. Dies bedeutet, dass sie bestimmungsgemäß dazu vorgesehen ist, fertige Eisformelemente aufzunehmen, die in der Eisformelementeerzeugungsschale erzeugt wurden und durch Drehen beziehungsweise Kippen der Eisformelementeerzeugungsschale in die Auffangschale beförderbar sind. Damit ist es in einer Ausführungsform vorzugsweise vorgesehen, dass die zweite Eisbereiterkomponente in Höhenrichtung betrachtet unter der ersten Eisbereiterkomponente angeordnet ist. Insbesondere ist dies sowohl in der ersten Lagerposition als auch in der zweiten Lagerposition vorgesehen. Auch diese Stapelung bleibt in beiden Lagerpositionen gleich erhalten.

In einer Ausführungsform weist die Führungsvorrichtung zwei separate Führungskulissen auf. Dies sind Beispiele für die bereits oben genannten zwei Führungsbereiche. Die zwei separaten Führungskulissen sind in einer Ausführungsform parallel zueinander an der Innenseite der Seitenwand ausgebildet. Sie sind insbesondere symmetrisch zu einer horizontalen Mittellinie der Seitenwand ausgebildet. Diese horizontale Mittellinie ist insbesondere die oben bereits genannte Symmetrieachse. Durch diese Ausgestaltung ist unabhängig von der Lagerposition die erste Eisbereiterkomponente in beiden Lagerpositionen in die in Höhenrichtung höhergelegene Führungskulisse in der Grundorientierung einschiebbar. Zusätzlich oder anstatt dazu ist unabhängig von der Lagerposition die zweite Eisbereiterkomponente in beiden Lagerpositionen in die in Höhenrichtung niedrigere gelegene Führungskulisse in der Grundorientierung einschiebbar. Insbesondere erfolgt dies immer unter der ersten Eisbereiterkomponente. Somit ist in einer Ausführungsform vorgesehen, dass durch diese wendesymmetrische Führungsvorrichtung stets in Höhenrichtung betrachtet eine gleiche Stapelung zwischen den beiden Eisbereiterkomponenten ermöglicht ist und auch bestimmungsgemäß durchführbar ist. Damit können die beispielhaft oben erläuterten Funktionalitäten und die aufeinander abgestimmte Wirkkette zwischen den Eisbereiterkomponenten stets zuverlässig und gleich erfüllt werden.

In einer Ausführungsform weist das Eisbereitergehäuse eine Seitenwand auf, an deren Außenseite eine Halterung zum reversiblen Halten und Abnehmen eines Wassertanks des Eisbereiters ausgebildet ist. Die Außenseite ist diejenige, die dem Volumenraum des Eisbereitergehäuses abgewandt ist. Durch ein solches Konzept kann ein diesbezüglich separater Wassertank aufgeräumt angeordnet werden. Er ist daher stets auch am Eisbereiter selbst positionierbar. Ein unerwünschtes anderweitiges Verstauen oder sonstiges Aufstellen kann daher vermieden werden. Daher ist das Eisbereitergehäuse auch mit dieser vorteilhaft vorhandenen Komponente des Wassertanks sinnvoll bestückt, sodass sowohl ein platzsparender Verstau des Wassertanks als auch eine für den Nutzer intuitives Konzept bereitgestellt ist, bei welchem er jederzeit weiß, wo er den Wassertank anbringen kann und wiederfinden kann. Durch das reversible Anbringen ist auch ein einfaches Konzept zur Abnahme und Anbringung ermöglicht. Die Halterung kann beispielsweise ein Einhängen oder Anstecken des Wassertanks an der Seitenwand sein.

Möglich ist es auch, dass in einer Ausführungsform eine Horizontalwand, wie beispielsweise eine Deckenwand beziehungsweise eine Bodenwand des Eisbereitergehäuses, eine derartige Halterung, die bestimmungsgemäß zum reversiblen Halten und Abnehmen des Wassertanks des Eisbereiters vorgesehen ist, aufweist. Dies kann zusätzlich zur Seitenwand oder anstatt dazu vorgesehen sein. Dadurch ist die Flexibilität der außenseitigen Befestigung des Wassertanks vergrößert. Im Hinblick auf die Bezeichnungen einer Deckenwand oder einer Bodenwand ist dies jeweils individuell bezüglich der Lagerposition des Eisbereiters zu verstehen, sodass einmal eine Horizontalwand als Deckenwand und in der anderen Lagerposition als Bodenwand zu bezeichnen ist. Dies ist im Hinblick auf die Wende um eine Horizontalachse um 180° des Eisbereitergehäuses in diesen beiden Lagerpositionen im Vergleich zueinander zu verstehen.

In einer Ausführungsform ist die Koppelvorrichtung in einer Horizontalwand des Eisbereitergehäuses integriert.

Es kann vorgesehen sein, dass die Koppelvorrichtung einen vorderen Haltebügel und einen hinteren Haltebügel aufweist. Dies ist in Tiefenrichtung des Haushaltskältegeräts betrachtet zu verstehen. Die Haltebügel sind bestimmungsgemäß dazu vorgesehen, je einen jeweiligen Randbereich der Trägereinheit zu umgreifen, um die mechanische Halterung des Eisbereiters an der Trägereinheit zu vollziehen. Die Randbereiche sind insbesondere eine in Tiefenrichtung betrachtet vorderer Randbereich und ein hinterer Randbereich. Der vordere Haltebügel weist in einer Ausführungsform vorzugsweise ein Fixierelement auf, welches bewegbar an dem vorderen Haltebügel angeordnet ist. In einer definierten Lösestellung des Fixierelements ist die Position der Haltebügel zueinander gelöst und veränderbar. Insbesondere können die Haltebügel dann in dieser Tiefenrichtung relativ zueinander auseinanderbewegt und zusammengeschoben werden. Damit ist ein einfaches Abnehmen des Eisbereiters von der Trägereinheit ebenso ermöglicht, wie ein entsprechendes Anbringen. In einer dazu unterschiedlichen Fixierstellung des Fixierelements ist die Position der Haltebügel zueinander fixiert, insbesondere in dieser Tiefenrichtung. Damit ist eine angebrachte Endposition des Eisbereiters an der Trägereinheit fixiert gehalten und ein unerwünschtes Lösen ist dadurch vermieden. Das diesbezüglich bewegbare, insbesondere schwenkbare Fixierelement stellt somit ein einfaches, exponiertes Bauteil dar, welches diese Funktionalität zur Realisierung der verschiedenen Stellungen für einen Nutzer einfach und bedienerfreundlich ermöglicht.

In einer Ausführungsform weist die Koppelvorrichtung eine Verstelleinheit auf, mit welcher die Position der Haltebügel zueinander verstellbar ist. Dies ist insbesondere in einer Lösestellung des Fixierelements ermöglicht, wie dies oben in der vorteilhaften Ausführungsform erläutert ist und entsprechend vorhanden ist. Die Verstelleinheit weist vorzugsweise eine ratschenartige Schnappvorrichtung auf, in welche mehrere hintereinander ausgebildete diskrete Schnappstufen ausgebildet sind, in welche ein Schnappelement der Verstelleinheit einschnappen kann, um eine diskrete Verstellposition der Haltebügel einzustellen. Insbesondere ist damit in diskreten Schnappstufen der Abstand der Haltebügel in dieser Tiefenrichtung des Haushaltskältegeräts einstellbar.

In einer Ausführungsform weist der Eisbereiter zumindest zwei Eisbereiterkomponenten einer ersten Art auf. Insbesondere können dies zumindest zwei Eisformelementeerzeugungsschalen sein. Vorzugsweise können zusätzlich auch zwei Befüllhilfewannen vorgesehen sein. Diesbezüglich kann dann eine Befüllhilfewanne einer Eisformelementeerzeugungsschale zugeordnet sein und die weitere Befüllhilfewanne der anderen Eisformelementeerzeugungsschale zugeordnet sein. Zusätzlich oder statt dazu können in einer Ausführungsform zumindest zwei Eisbereiterkomponenten einer zur ersten Art unterschiedlichen zweiten Art vorhanden sein. Insbesondere können diesbezüglich beispielsweise zumindest zwei Auffangschalen für erzeugtes Eis vorgesehen sein. Damit ist ein Eisbereiter geschaffen, der trotz kompakten Aufbaus und oben geschilderter variablerer Positioniermöglichkeit auch eine größere Menge von Eis erzeugen und bereitstellen kann. Möglich ist es in einer anderen Ausführungsform auch, dass der Eisbereiter in eine Lebensmittel-Aufnahmeschale beziehungsweise einen Lebensmittel-Aufnahmebehälter des Haushaltskältegeräts lösbar einbringbar ist. Insbesondere ist der Eisbereiter dann versenkt, insbesondere vollständig versenkt in dem Volumenraum dieser Lebensmittel-Aufnahmeschale einbringbar. Vorzugsweise ist es vorgesehen, dass eine Frontwand dieser Lebensmittel-Aufnahmeschale eine Bestückungsöffnung aufweist, über welche der Eisbereiter einbringbar und entnehmbar ist, insbesondere in linearer Richtung in Tiefenrichtung zugänglich ist. Dies bedeutet insbesondere, dass in der eingebrachten Endposition des Eisbereiters über diese frontseitige Beschickungsöffnung eine erste Eisbereiterkomponente und/oder eine zweite Eisbereiterkomponente uneingeschränkt zugänglich sind und bedienbar beziehungsweise betätigbar sind. Beispielsweise kann dies ein Befüllen der ersten Eisbereiterkomponente mit Wasser sein und/oder das Herausziehen der ersten Eisbereiterkomponente und/oder der zweiten Eisbereiterkomponente aus dem Eisbereitergehäuse sein, und dies auch durch diese Beschickungsöffnung in der Frontwand der Lebensmittel-Aufnahmeschale ermöglicht sein. Insbesondere kann eine Koppelvorrichtung des Eisbereiters, die hier ebenfalls vorzugsweise vorhanden ist, die stabile Positionierung des Eisbereiters in dem Volumenraum der Lebensmittel-Aufnahmeschale ermöglichen. Insbesondere kann hier auch eine fixierte und/oder arretierte Positionierung des Eisbereiters in diesem Volumenraum mittels dieser Koppelvorrichtung ermöglicht sein.

In einer Ausführungsform ist vorgesehen, dass das Eisbereitergehäuse modular aufgebaut ist. Dies bedeutet, dass zumindest einige Wände separate Komponenten sind. Insbesondere ist vorgesehen, dass die beiden Seitenwände separate Komponenten sind. Auch die Horizontalwände, also auch die lageabhängig als Deckenwand und Bodenwand bezeichneten Wände können separate Teile sein. Entsprechend kann auch eine Rückwand eine separate Wand sein. Die separaten Wände können durch mechanische Verbindungen, wie beispielsweise Schnappverbindungen miteinander verbunden werden. Damit ist auch eine schnelle Montage und Demontage ermöglicht. Im Hinblick auf die vorzugsweise vorhandene symmetrische Ausgestaltung, insbesondere der Seitenwände können diese dann auch vertauscht verbaut werden. Dies bedeutet, dass eine vertikale Seitenwand sowohl als linksseitige als auch als rechtsseitige Seitenwand genutzt werden kann. Damit ist der Anteil deutlich erhöht. Dies hat Vorteile im Hinblick auf die Entwicklung, Konstruktion sowie auch auf die Fertigung. Insbesondere kann somit vermieden werden, dass im Falle von Spritzgussbauteilen, die diese Wände sein können, unterschiedliche und teure Spritzgießwerkzeuge benötigt werden.

Allgemein ist durch das vorgeschlagene Konzept zusätzlich zu den bereits oben genannten Vorteilen auch eine große Eiskapazität sowie eine sichere und rutschmindernde Befestigung des Eisbereiters an der Trägereinheit ermöglicht.

Ein weiterer unabhängiger Aspekt der Erfindung betrifft ein Haushaltskältegerät mit einem Gehäuse. Das Gehäuse kann auch als Korpus bezeichnet werden. Es weist vorzugsweise ein Außengehäuse auf, in dem ein Innenbehälter, der zum Außengehäuse separat ist, angeordnet ist. Der Innenbehälter begrenzt üblicherweise zumindest einen Aufnahmeraum für Lebensmittel, beispielsweise ein Kühlfach oder ein Gefrierfach. Darüber hinaus weist das Haushaltskältegerät eine Trägereinheit auf, die in dem Gehäuse, insbesondere im Aufnahmeraum, angeordnet ist. Die Trägereinheit kann zerstörungsfrei lösbar in dem Aufnahmeraum angeordnet sein. Dies bedeutet, dass sie reversibel entnommen und wieder eingebracht werden kann. Darüber hinaus weist das Haushaltskältegerät einen Eisbereiter auf. Ein Eisbereiter ist insbesondere ein Gerät beziehungsweise ein Aggregat, welches bestimmungsgemäß dazu vorgesehen ist, Eis zu erzeugen. Dazu wird dem Eisbereiter vorzugsweise Flüssigkeit, insbesondere Wasser bereitgestellt und der Eisbereiter friert dieses Wasser ein. Insbesondere ist es daher möglich, dass der Eisbereiter beispielsweise Eisformelemente, wie Eiswürfel, oder zerstoßenes Eis, erzeugt. Der Eisbereiter ist in dem Gehäuse angeordnet. Er ist an dieser Trägereinheit abnehmbar angeordnet. Dies bedeutet, dass er zerstörungsfrei lösbar daran angeordnet ist und somit reversibel abgenommen und wieder angebracht werden kann. Der Eisbereiter weist ein Eisbereitergehäuse auf. Dieses umgibt einen Volumenraum. Der Volumenraum ist bestimmungsgemäß zum Aufnehmen von Eisbereiterkomponenten des Eisbereiters ausgebildet. Das Eisbereitergehäuse weist eine Koppelvorrichtung auf, die bestimmungsgemäß zum Koppeln mit der Trägereinheit ausgebildet ist. Insbesondere ist hier ein mechanisches Koppeln vorgesehen. An einer Innenseite einer Seitenwand des Eisbereitergehäuses, die dem Volumenraum zugewandt ist, ist eine Führungsvorrichtung zum Führen zumindest einer ersten Eisbereiterkomponente ausgebildet. Die Führungsvorrichtung ist wendesymmetrisch ausgebildet, so dass die Eisbereiterkomponente in einer ersten Lagerposition in dem Eisbereitergehäuse anbringbar ist und in einer dazu unterschiedlichen zweiten Lagerposition in dem Eisbereitergehäuse anbringbar ist, in der die Eisbereiterkomponente selbst um eine Horizontalachse um 180° gedreht zur ersten Lagerposition angeordnet ist. In beiden Lagerpositionen ist die Eisbereiterkomponente horizontal orientiert.

Ausführungsbeispiel des ersten unabhängigen Aspekts sind als vorteilhafte Ausführungsbeispiele des weiteren unabhängigen Aspekts anzusehen.

Mit Angaben "oben", "unten", "vorne", "hinten, "horizontal", "vertikal", "Tiefenrichtung", "Breitenrichtung", "Höhenrichtung" etc. sind die bei bestimmungsgemäßem Gebrauch und bestimmungsgemäßen Anordnen der Vorrichtung und des Geräts gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder abweichen.

Ausführungsbeispiele der Erfindung werden nachfolgend anhand schematischer Zeichnungen näher erläutert. Es zeigen:
- Fig. 1: eine schematische perspektivische Darstellung eines Ausführungsbeispiels eines erfindungsgemäßen Haushaltskältegeräts;
- Fig. 2: eine perspektivische Darstellung eines Ausführungsbeispiels eines erfindungsgemäßen Eisbereiters, der in einer ersten Lagerposition an einer Trägereinheit angeordnet ist;
- Fig. 3: eine Darstellung gemäß Fig. 2, in welcher der Eisbereiter in einer zur ersten unterschiedlichen zweiten Lagerposition an einer Trägereinheit angeordnet ist;
- Fig. 4: eine Explosionsdarstellung eines Ausführungsbeispiels eines erfindungsgemäßen Eisbereiters;
- Fig. 5: eine perspektivische Darstellung von Teilkomponenten in Fig. 4, in welcher in Fig. 5 eine Verstelleinheit zum Verstellen von Haltebügeln einer Koppelvorrichtung dargestellt ist;
- Fig. 6: eine weitere perspektivische Darstellung der Komponenten gemäß Fig. 3 mit weiteren zusätzlichen Komponenten des Eisbereiters;
- Fig. 7: eine perspektivische Darstellung von Komponenten des Eisbereiters in einer zweiten Lagerposition an der Trägereinheit;
- Fig. 8: die Darstellung gemäß Fig. 7 mit dazu zusätzlichen weiteren Eisbereiterkomponenten;
- Fig. 9: eine perspektivische Darstellung eines weiteren Ausführungsbeispiels eines Eisbereiters und einer Trägereinheit, bei welchem der Eisbereiter von der Trägereinheit abgenommen ist; und
- Fig. 10: die Ausgestaltung gemäß Fig. 9, bei welcher der Eisbereiter in der Endposition an der Trägereinheit angeordnet dargestellt ist.

In den Figuren werden gleiche oder funktionsgleiche Elemente mit den gleichen Bezugszeichen versehen.

In Fig. 1 ist ein Haushaltskältegerät 1 gezeigt, welches zum Lagern und Konservieren von Lebensmitteln ausgebildet ist. Das Haushaltskältegerät 1 kann ein Kühlgerät oder ein Kühl-Gefrier-Kombigerät sein. Das Haushaltskältegerät 1 weist ein Gehäuse 2 auf, in dem zumindest ein Aufnahmeraum 3 für Lebensmittel ausgebildet ist. Der Aufnahmeraum 3 ist beispielhaft ein Kühlfach. Das Gehäuse 2 weist insbesondere in Außengehäuse auf.

Der Aufnahmeraum 3 ist durch Wände eines Innenbehälters 4 begrenzt. Der Innenbehälter 4 ist in dem dazu separaten Außengehäuse aufgenommen. Darüber hinaus weist das Haushaltskältegerät 1 eine Tür 5 auf, die an dem Gehäuse 2 schwenkbar angeordnet ist und welche zum Verschließen des Aufnahmeraums 3 ausgebildet ist. Die Tür 5 weist beispielhaft einen Türabsteller 6 auf, der an einer Innenseite 7 angeordnet ist. Im geschlossenen Zustand der Tür 5 ist die Innenseite 7 dem Aufnahmeraum 3 zugewandt.

Beispielhaft sind in Fig. 1 mehrere Fachböden 8, 9 und 10 in dem Aufnahmeraum 3 angeordnet. Ein Fachboden 8 bis 10 ist auch ein Ausführungsbeispiel für eine Lagereinheit zum Lagern von Lebensmitteln. Die Lebensmittel können somit direkt auf der vorzugsweise plattenartigen Lagereinheit angeordnet sein, hier direkt auf jeweils einer Oberseite eines Fachbodens 8 bis 10 aufgebracht sein.

Die Fachböden 8 bis 10 stellen hier somit plattenartige Lagereinheiten dar. Die Fachböden 8 bis 10 sind eigene separate Komponenten, die zerstörungsfrei lösbar aus dem Aufnahmeraum 3 eingebracht und wieder entnommen werden können. Sie sind im eingebrachten Zustand horizontal orientierte Platten, die sich in Breitenrichtung (x-Richtung) und in Tiefenrichtung (z-Richtung) des Haushaltskältegeräts 1 erstrecken.

Das Haushaltskältegerät 1 weist darüber hinaus einen Eisbereiter 11 auf, der ein eigenes gegenständliches Gerät ist. Der Eisbereiter 11 ist ein tragbares Aggregat. Der Eisbereiter 11 ist zum Erzeugen von Eis, wie Eisformelementen oder auch zerstoßenem Eis, ausgebildet. Durch Zuführung von Wasser zum Eisbereiter 11 wird dieses im Eisbereiter 11 gefroren. Der Eisbereiter 11 ist zerstörungsfrei lösbar in dem Gehäuse 2 angeordnet und insbesondere im Aufnahmeraum 3 positioniert. Der Eisbereiter 11 ist im gezeigten Ausführungsbeispiel indirekt an einem als Lagereinheit ausgebildeten Fachboden, hier dem Fachboden 9, angeordnet.

Der Eisbereiter 11 ist eine mobile Einheit. Er ist zerstörungsfrei lösbar angeordnet.

Die Fachböden 8 bis 10 sind Beispiele für Trägereinheiten 15.

Der Eisbereiter 11 ist in Fig. 1 in einem Beispiel von unten an diese Trägereinheit 15, hier diesen Fachboden 9, angehängt.

Der Eisbereiter 11 weist ein Eisbereitergehäuse 12 mit einem Volumenraum 12a zum Aufnehmen von Eisbereiterkomponenten auf. Das Eisbereitergehäuse 12 weist eine Koppelvorrichtung 13 zum Koppeln mit der Trägereinheit 15 auf, wobei die Koppelvorrichtung 13 wendereversibel ausgebildet ist, so dass das Eisbereitergehäuse 12 in einer ersten Lagerposition an der Trägereinheit 15 anbringbar ist, insbesondere angeordnet ist, und in einer dazu unterschiedlichen zweiten Lagerposition an der Trägereinheit 15 anbringbar ist, insbesondere angeordnet ist, in der das Eisbereitergehäuse 12 selbst um eine Horizontalachse A, hier in Tiefenrichtung z orientiert, um 180° gedreht zur ersten Lagerposition angeordnet ist.

Die Trägereinheit 15 weist hier eine Trägerplatte 14 auf. Diese kann aus Glas, also insbesondere Echtglas, sein

Die Koppelvorrichtung 13 ist insbesondere integraler Bestandteil des Eisbereiters 11, insbesondere des Eisbereitergehäuses 12. Dies bedeutet, dass zumindest eine Komponente der Koppelvorrichtung fest, insbesondere einstückig, mit dem Eisbereiter 11, insbesondere mit dem Eisbereitergehäuse 12 ausgebildet ist.

Die Koppelvorrichtung 13 ist daher stets an gleicher Stelle, insbesondere an einer gleichen Wand des Eisbereitergehäuses 12 angeordnet. Dies ist unabhängig davon, ob der Eisbereiter 11 in der ersten Lagerposition oder in der dazu um 180° gedrehten zweiten Lagerposition angeordnet ist.

In Fig. 2 ist in einer perspektivischen Darstellung eine Anordnung 16 des Haushaltskältegeräts 1 gezeigt. In dieser ist die Trägereinheit 15 mit der Trägerplatte 14 gezeigt und der Eisbereiter 11 ist in der ersten Lagerposition 17 gezeigt. In dieser ersten Lagerposition 17 ist in Höhenrichtung (y-Richtung) der Anordnung 16 und somit auch des Haushaltskältegeräts 1 der Eisbereiter 11 von unten an die Trägereinheit 15, insbesondere die Trägerplatte 14 angehängt. Das Eisbereitergehäuse 12 weist eine erste vertikale Seitenwand 18, eine zweite vertikale Seitenwand 19 und horizontale Wände 20 und 21 auf. In dieser ersten Lagerposition 17 ist die Horizontalwand 20 eine Dachwand. Dies bedeutet, dass sie in Höhenrichtung höherliegend ist als die zweite Horizontalwand 21. Diese ist hier in der ersten Lagerposition 17 eine Bodenwand. Darüber hinaus ist bei dieser ersten Lagerposition 17 die erste Seitenwand 18 bei frontseitiger Betrachtung eine rechtsseitige Seitenwand und die weitere Seitenwand 19 bei frontseitiger Betrachtung eine linksseitige Seitenwand. Wie hier zu erkennen ist, weist die Koppelvorrichtung 13 einen in Tiefenrichtung (z-Richtung) betrachtet vorderen Haltebügel 22 auf. Darüber hinaus ist ein in dieser Tiefenrichtung hinterer Haltebügel 23 vorgesehen. Diese Haltebügel 22 und 23 umgreifen in der montierten Endposition des Eisbereiters 11 an der Trägereinheit 15 einen vorderen Randbereich 24 und einen hinteren Randbereich 25 der Trägereinheit 15, insbesondere der Trägerplatte 14. Die Haltebügel 22 und 23 sind relativ zueinander verstellbar, insbesondere linear in Tiefenrichtung relativ zueinander verstellbar. Damit kann die gezeigte Halteposition gelöst werden und der Eisbereiter 11 kann von der Trägerplatte 14 abgenommen werden. Zu einer derartigen Positionsveränderung der Haltebügel 22 und 23 ist eine in Fig. 2 noch nicht erkennbare Verstelleinheit vorgesehen, die im Weiteren noch erläutert werden wird.

In Fig. 2 ist darüber hinaus auch zu erkennen, dass der Eisbereiter 11 eine erste Eisbereiterkomponente 26 aufweist, die separat zum Eisbereitergehäuse 12 ist. Insbesondere ist diese erste Eisbereiterkomponente 26 eine in linearer Richtung, insbesondere Tiefenrichtung in das Eisbereitergehäuse 12 hineinschiebbare und herausziehbare Einheit. Die erste Eisbereiterkomponente 26 weist vorzugsweise, wie dies in Fig. 4 gezeigt ist, eine erste Eisformelementeerzeugungsschale 27 auf. Im Ausführungsbeispiel sind zwei derartige Eisformelementeerzeugungsschalen 27 und 28 vorgesehen. Darüber hinaus ist es vorgesehen, dass diese erste Eisbereiterkomponente 26 Rotationshebel 29 und 30 aufweist. Mittels diesen können durch entsprechendes Drehen die Eisformelementeerzeugungsschalen 27 und 28 in sich gedreht beziehungsweise verwunden werden. Dadurch können die in Eisformelementbereiche beziehungsweise Formfächer 31 und 32 erzeugten Eisformelemente, die durch Frieren von darin eingebrachtem Wasser erzeugt werden, gelöst werden.

In einem Ausführungsbeispiel weist diese erste Eisbereiterkomponente 26 auch zumindest eine Befüllhilfewanne 33, insbesondere hier zwei separate Befüllhilfewannen 33 und 34 auf. Diese sind in Höhenrichtung oberhalb den Eisformelementeerzeugungsschalen 27 und 28 angeordnet. Diese flachbauenden, plattenartigen Hohlkörper, die diese Befüllhilfewannen 33 und 34 bilden, sind insbesondere auch an einer Frontwand 35 der ersten Eisbereiterkomponente 26 angeordnet, an der auch diese Elemente 29 und 30 gelagert sind. Insbesondere sind auch die Eisformelementeerzeugungsschalen 27 und 28 an dieser Wand 35 angeordnet, insbesondere gehalten. Mit diesen Befüllhilfewannen 33 und 34 kann das darin eingebrachte Wasser dossiert auf die darunter angeordneten Eisformelementeerzeugungsschalen 27 und 28, insbesondere in die Formfächer 31 und 32 verteilt eingeleitet werden.

Darüber hinaus ist in Fig. 2 in der gezeigten Ausgestaltung eine zweite Eisbereiterkomponente 36 vorgesehen. Diese ist separat zum Eisbereitergehäuse 11 und separat zur ersten Eisbereiterkomponente 26. Die zweite Eisbereiterkomponente ist vorzugsweise eine Auffangschale für fertiges Eis. Somit können die in den Eisformelementeerzeugungsschalen 27 und 28 erzeugten Eisformelemente, wie beispielsweise Eiswürfel, in die darunter befindliche angeordnete zweite Eisbereiterkomponente 36 eingebracht werden. Dies kann beispielsweise durch Umdrehen der Eiserzeugungsschalen 27 und 28 erfolgen. Auch diese zweite Eisbereiterkomponente 36 kann linear, insbesondere in Tiefenrichtung in das Eisbereitergehäuse 12 eingeschoben und herausgezogen werden.

Der Eisbereiter 11, insbesondere mit seiner Koppelvorrichtung 13 ist wendereversibel ausgebildet. Dies dahingehend, dass das Eisbereitergehäuse 12 in der in Fig. 2 gezeigten ersten Lagerposition 17 an der Trägereinheit 15 angeordnet ist und in einer dazu unterschiedlichen, gemäß der Darstellung in Fig. 3 gezeigt zweiten Lagerposition 37 an der Trägereinheit 15 anbringbar ist beziehungsweise angeordnet ist, in der das Eisbereitergehäuse 12 selbst um die bereits genannte Horizontalachse A um 180° gedreht zur ersten Lagerposition 17 angeordnet ist. Daher ist in Fig. 3 in dieser zweiten Lagerposition 17 die Horizontalwand 21, die Dachwand die Horizontalwand 20, die Bodenwand die Seitenwand 19 bei wiederum frontseitiger Betrachtung die nunmehr rechtsseitige Seitenwand und die Seitenwand 18 die nunmehr linksseitige Seitenwand.

In dieser zweiten Lagerposition 37 ist der Eisbereiter 11 zusätzlich zu seinem im Vergleich zur ersten Lagerposition 17 umgedrehten Zustand auch noch in einer Aufsitzposition an der Trägereinheit 15 angeordnet.

Wie in Fig. 3 zu erkennen ist, sind die hier vorzugsweise auch vorhandenen zwei Eisbereiterkomponenten 26 und 36 wiederum in ihren Endpositionen im Eisbereitergehäuse 12 angeordnet. Wie zu erkennen ist, sind sie in gleicher Höhenlage und in gleicher Reihenfolge in dieser Höhenrichtung in dieser zweiten Lagerposition 37 angeordnet, wie sie auch in der ersten Lagerposition 17 angeordnet sind.

Dazu ist es vorzugsweise vorgesehen, dass der Eisbereiter 11, insbesondere das Eisbereitergehäuse 12 eine spezifische Führungsvorrichtung 38, wie dies in der Explosionsdarstellung des Eisbereiters 11 in Fig. 4 zu erkennen ist, aufweist. Insbesondere ist dazu an einer Innenseite 18a, die dem durch das Eisbereitergehäuse 12 umschlossenen Volumenraum zugewandt ist, diese Führungsvorrichtung 38 ausgebildet. Insbesondere ist sie darin integriert und somit einstückig damit ausgebildet. Insbesondere ist dies dann vorteilhaft, wenn die Seitenwand 18 aus Kunststoff ist, beispielsweise ein Spritzgussbauteil, ist.

Die Führungsvorrichtung 38 ist zu einer hier horizontalen Mittellinie 39 symmetrisch ausgebildet. Dies bedeutet, dass sie in Höhenrichtung nach oben hin und nach unten hin zu dieser horizontalen Mittellinie 39 betrachtet gleich ausgebildet ist. Sie ist daher diesbezüglich zu dieser Mittellinie 39 achsensymmetrisch ausgebildet. Dazu weist die Führungsvorrichtung 38 eine erste Führungskulisse 40 und eine parallel dazu verlaufende und hier insbesondere beabstandet dazu ausgebildete weitere Führungskulisse 41 auf. Die Führungskulissen 40 und 41 stellen daher abhängig von der Lagerposition 17 oder 37 jeweils entweder eine höhere Führungskulisse oder eine niedergelegene Führungskulisse auf. Ist beispielsweise die erste Lagerposition 17 eingestellt, wie dies auch in der Explosionsdarstellung in Fig. 4 gezeigt ist, so bildet die Führungskulisse 40 eine obere Führungskulisse. In dieser ist dann hier die erste Eisbereiterkomponente 26 geführt. In dieser ersten Lagerposition 17 ist die zweite Eisbereiterkomponente 36 in der hier dann unteren Führungskulisse 41 geführt. Lediglich zur Klarstellung ist erwähnt, dass eine Innenseite 19a (Fig. 4) der weiteren Seitenwand 19 mit einer entsprechenden Führungsvorrichtung 38 ausgebildet ist.

In der zweiten Lagerposition 37 gemäß Fig. 3 sind durch das Umdrehen auch die Seitenwände 18 und 19 umgedreht und somit auf den Kopf gestellt. Es ist dann die Führungskulisse 41 die in Höhenrichtung obere Führungskulisse und die Führungskulisse 40 die in Höhenrichtung untere Führungskulisse. Wie dazu in Fig. 3 zu erkennen ist, ist dann die erste Eisbereiterkomponente 26 in die dann höherliegende Führungskulisse 41 geführt und darin eingeschoben, und die zweite Eisbereiterkomponente 36 in die dann in der zweiten Lagerposition 37 niedriger liegende Führungskulisse 40 geführt und darin eingeschoben. Wie zu erkennen ist, sind die Eisbereiterkomponenten 26 und 36 in beiden Lagerpositionen 17 und 37 in ihrer gleichen Grundorientierung angeordnet. Dies bedeutet, dass sie diesbezüglich nicht umgedreht werden, also nicht um die Horizontalachse A um 180° mitgedreht werden. Damit ist auch erreicht, dass beispielsweise die Auffangschale stets in beiden Lagerpositionen 17 und 37 mit ihrer Beschickungsöffnung nach oben orientiert ist und unter der ersten Eisbereiterkomponente 26 positioniert ist, sodass in beiden Lagerpositionen die ausgeworfenen Eisformelemente in die Auffangschale fallen können. Entsprechend ist dies bei der ersten Eisbereiterkomponente 26 vorgesehen, sodass auch hier die Betätigung der Elemente stets gleich funktionell ist und andererseits auch dann die Eisformelementeerzeugungsschalen 27 und 28 nach oben hin offen sind und mit Wasser bestückt werden können und dann das noch nicht gefrorene Wasser nicht unerwünscht ausläuft.

In Fig. 4 ist ein vorteilhaftes Ausführungsbeispiel dahin gezeigt, dass der Eisbereiter 11 auch einen Wassertank 42 aufweist. Dieser ist eine separate Einheit und ist tragbar. Mit diesem Wassertank 42 kann Wasser in die erste Eisbereiterkomponente 26, insbesondere in die vorzugsweise vorhandenen Befüllwannen 33 und 34 eingebracht werden. Der Wassertank 42 kann in einem vorteilhaften Ausführungsbeispiel reversibel lösbar an einer Außenseite 18b der Seitenwand 18 oder an einer Außenseite 19b der Seitenwand 19 angebracht werden. Möglich ist es auch, dass der Wassertank 42 an einer Außenseite 21 a der Horizontalwand 21 lösbar anbringbar ist. Dazu kann beispielsweise an einer dieser Außenseiten oder an mehreren oder allen diesen Außenseite 18b, 19b, 21a eine Aufnahme 43 ausgebildet sein, wie dies in Fig. 4 in der Außenseite 19b ersichtlich ist. In diese Aufnahme 43 kann ein Koppelelement 44, das an dem Wassertank 42 ausgebildet ist, insbesondere einstückig angeformt ist, eingeführt werden. Beispielsweise kann dies eine Steckverbindung oder eine Schnappverbindung oder dergleichen sein.

Darüber hinaus ist in Fig. 4 auch ein vorteilhaftes Ausführungsbeispiel gezeigt, bei welchem die Wand 21 zumindest eine Aussparung beziehungsweise ein Loch 45, hier zwei Löcher 45 und 46 aufweist. Dieses ist im zusammengebauten Zustand des Eisbereiters 11 zumindest bereichsweise überlappend mit den vorzugsweise vorhandenen Befüllwannen 33 und 34. Damit ist es auch möglich, dass im eingeschobenen Zustand der ersten Eisbereiterkomponente 26 in das Eisbereitergehäuse 12 über diese Horizontalwand 21, insbesondere diese Löcher 45 und 46 Wasser mittels dem Wassertank 42 zu diesen Befüllwannen 33 und 34 zuführbar ist.

Darüber hinaus ist in Fig. 4 auch zu erkennen, dass der Haltebügel 22 in die Horizontalwand 20 integriert ist, insbesondere einstückig somit damit ausgebildet ist. Der weitere Haltebügel 23 ist hier in einem separaten Teil 47 ausgebildet, insbesondere integriert. Dieses plattenförmige Teil 47 ist bestimmungsgemäß zum Koppeln mit der Horizontalwand 22 vorgesehen. Es ist auch Bestandteil der bereits angesprochenen Verstelleinheit 48. Auch diese kann Bestandteil der Koppelvorrichtung 13 sein.

Dazu ist in Fig. 5 eine perspektivische Darstellung gezeigt, bei welcher ein Blick von unten auf die Horizontalwand 20 und das Element 47 mit dem Haltebügel 23 gezeigt ist. Diese Verstelleinheit 48, in welche die Position der Haltebügel 22 und 23 zueinander verstellbar ist, weist vorzugsweise eine ratschenartige Schnappvorrichtung 49 auf. Dazu ist hier an einer Unterseite 47a des Elements 47, insbesondere integriert, eine Vielzahl von Schnappstufen 50 ausgebildet. In diese kann ein Schnappelement 51 der Verstelleinheit 48 einschnappen, um eine diskrete Verstellposition der Haltebügel 22 und 23 in Tiefenrichtung zueinander einzustellen. Das Schnappelement 51 ist vorzugsweise an der Horizontalwand 20 angeordnet, insbesondere direkt oder mittels einer Halteeinheit 52.

Darüber hinaus ist in Fig. 4 auch ein Fixierelement 53 gezeigt. Dieses ist im zusammengebauten Zustand bewegbar, insbesondere um eine Achse B schwenkbar an dem Haltebügel 22 angeordnet. Mittels diesem Fixierelement 53 ist es möglich, die eingestellte Relativposition zwischen den Haltebügeln 22 und 23 zu fixieren oder zu lösen.

Dazu ist in einer Position des Fixierelements 53 eine Lösestellung verknüpft und in einer anderen Stellung des Fixierelements 53 eine Fixierstellung erreicht.

Wie darüber hinaus in Fig. 4 auch zu erkennen ist, ist in einem Ausführungsbeispiel das Eisbereitergehäuse 12 modular aufgebaut. Dies bedeutet insbesondere, dass zumindest einige der Wände 18, 19, 20 und 21 separate Komponenten sind. Hier sind alle diese vier genannten Wände 18 bis 21 separate Bauteile. Sie können beispielsweise durch mechanische Verbindungen, insbesondere Löseverbindungen, miteinander gekoppelt sein. Insbesondere sind hier Schnappverbindungen vorgesehen. Dazu sind beispielhaft Schnappelemente 54 an den oberen und unteren Wandbereichen vorgesehen, insbesondere integriert, die in Gegenschnappelemente in den Horizontalwänden 20 und 21 verschnappen können. Der Übersichtlichkeit dienend sind nur einige dieser Schnappelemente 54 an der Seitenwand 19 mit dem entsprechenden Bezugszeichen versehen und auch nur einige dieser Schnappelemente 54 mit dem entsprechenden Bezugszeichen bei der Seitenwand 18 versehen.

In Fig. 6 ist in einer weiteren perspektivischen Darstellung die Anordnung 16 gezeigt, wie sie auch bereits in Fig. 2 erläutert wurde. Hier ist der entkoppelte Zustand zwischen dem Eisbereiter 11 und der Trägereinheit 15 gezeigt. Die Haltebügel 23 und 22 sind hier in Tiefenrichtung soweit voneinander beanstandet, dass sie nicht gleichzeitig die Randbereiche 24 und 25 umgreifen.

In Fig. 7 ist in einer perspektivischen Darstellung die Anordnung 16 mit dem Eisbereitergehäuse 12 in der zweiten Lagerposition an der Trägereinheit 15 gezeigt. Die Bestückung mit den Eisbereiterkomponenten 26 und 36 ist hier noch nicht vorgenommen. Dies ist dann in Fig. 8 gezeigt, in welcher diese beiden Eisbereiterkomponenten 26 und 36 in ihr in Höhenrichtung betrachteten Stapelung in das Eisbereitergehäuse 12 eingeführt werden können.

In Fig. 9 ist in einer perspektivischen Darstellung ein weiteres Ausführungsbeispiel einer Anordnung 16 gezeigt. Bei diesem Ausführungsbeispiel ist ein Lebensmittel-Aufnahmebehälter, insbesondere als Lebensmittel-Aufnahmeschale 55, ausgebildet. Diese weist in Tiefenrichtung betrachtet eine Frontwand 56 auf.

Diese Frontwand 56 weist eine Beschickungsöffnung 57 auf. Durch diese kann linear und somit hier in Tiefenrichtung der Eisbereiter 11 in das Innere 58 dieser Lebensmittel-Aufnahmeschale 55 eingeschoben werden. Insbesondere ist der Eisbereiter 11 in der eingebrachten Endposition vollständig in diesem Inneren 58 und somit dem Volumenraum der Lebensmittel-Aufnahmeschale 55 aufgenommen. Er ist dann frontseitig über diese Beschickungsöffnung 57 zugänglich, sodass insbesondere die Eisbereiterkomponenten 26 und 36 zugänglich und betätigbar sind. Auch hier ist vorzugsweise eine Koppelvorrichtung 13 vorgesehen. Diese ist insbesondere dazu ausgebildet, dass der Eisbereiter 11 an der Trägereinheit 15 zerstörungsfrei lösbar gehalten ist. Möglich ist es auch hier, dass der Eisbereiter 11 in diesen genannten zwei Lagerpositionen relativ in dieser Trägereinheit 15, insbesondere im Inneren 58 angeordnet werden kann. In dem Zusammenhang ist in Fig. 10 die eingebrachte Endposition des Eisbereiters 11 in dem Inneren 58 der Lebensmittel-Aufnahmeschale 55 gezeigt. Insbesondere kann hier vorgesehen sein, dass der Wassertank 42 beispielsweise auf der Horizontalwand 21 lösbar befestigt ist.

### Bezugszeichenliste

- 1: Haushaltskältegerät
- 2: Gehäuse
- 3: Aufnahmeraum
- 4: Innenbehälter
- 5: Tür
- 6: Türabsteller
- 7: Innenseite
- 8: Fachboden
- 9: Fachboden
- 10: Fachboden
- 11: Eisbereiter
- 12: Eisbereitergehäuse
- 12a: Volumenraum
- 13: Koppeleinrichtung
- 14: Trägerplatte
- 15: Trägereinheit
- 16: Anordnung
- 17: Lagerposition
- 18: Seitenwand
- 18a: Innenseite
- 18b: Außenseite
- 19: Seitenwand
- 19a: Innenseite
- 19b: Außenseite
- 20: Horizontalwand
- 21: Horizontalwand
- 21a: Außenseite
- 22: Haltebügel
- 23: Haltebügel
- 24: Randbereich
- 25: Randbereich
- 26: Eisbereiterkomponente
- 27: Eisformelementeerzeugungsschale
- 28: Eisformelementeerzeugungsschale
- 29: Rotationshebel
- 30: Rotationshebel
- 31: Formfach
- 32: Formfach
- 33: Befüllhilfewanne
- 34: Befüllhilfewanne
- 35: Frontwand
- 36: Eisbereiterkomponente
- 37: Lagerposition
- 38: Führungsvorrichtung
- 39: Mittellinie
- 40: Führungskulisse
- 41: Führungskulisse
- 42: Wassertank
- 43: Aufnahme
- 44: Koppelelement
- 45: Loch
- 46: Loch
- 47: Element
- 47a: Unterseite
- 48: Verstelleinheit
- 49: Schnappvorrichtung
- 50: Schnappstufe
- 51: Schnappelement
- 52: Halteeinheit
- 53: Fixierelement
- 54: Schnappelemente
- 55: Lebensmittel-Aufnahmeschale
- 56: Frontwand
- 57: Beschickungsöffnung
- 58: Inneres

## Patentansprüche

1. Haushaltskältegerät (1) mit einem Gehäuse (2), einer darin angeordneten Trägereinheit (15) und mit einem Eisbereiter (11), der in dem Gehäuse (2) und an der Trägereinheit (15) abnehmbar angeordnet ist, wobei der Eisbereiter (11) ein Eisbereitergehäuse (12) mit einem Volumenraum (12a) zum Aufnehmen von Eisbereiterkomponenten (26, 36) aufweist, wobei das Eisbereitergehäuse (12) eine Koppelvorrichtung (13) zum Koppeln mit der Trägereinheit (15) aufweist, wobei die Koppelvorrichtung (13) wendereversibel ausgebildet ist, so dass das Eisbereitergehäuse (12) in einer ersten Lagerposition (17) an der Trägereinheit (15) angeordnet ist und in einer dazu unterschiedlichen zweiten Lagerposition (37) an der Trägereinheit (15) angeordnet ist, in der das Eisbereitergehäuse (12) selbst um eine Horizontalachse (A) um 180° gedreht zur ersten Lagerposition (17) angeordnet ist.

2. Haushaltskältegerät (1) nach Anspruch 1, wobei das Eisbereitergehäuse (12) zusätzlich zum Umdrehen um 180° in der ersten Lagerposition (17) in einer Hängeposition an der Trägereinheit (15) angeordnet ist und das Eisbereitergehäuse (12) in der zweiten Lagerposition (37) zusätzlich in einer Aufsitzposition an der Trägereinheit (15) angeordnet ist.

3. Haushaltskältegerät (1) nach Anspruch 1 oder 2, wobei an einer Innenseite (7, 18a, 19a) einer Seitenwand (18, 19) des Eisbereitergehäuses (12), die dem Volumenraum (12a) zugewandt ist, eine Führungsvorrichtung (38) zum Führen zumindest einer ersten Eisbereiterkomponente (26, 36) ausgebildet ist, wobei die Führungsvorrichtung (38) wendesymmetrisch ausgebildet ist, so dass die erste Eisbereiterkomponente (26, 36) in beiden Lagerpositionen (17, 37) in einer gleichen Grundorientierung in dem Volumenraum (12a) angeordnet ist.

4. Haushaltskältegerät (1) nach Anspruch 3, wobei die erste Eisbereiterkomponente (26, 36) zumindest eine Eisformelementeerzeugungsschale (27, 28) aufweist.

5. Haushaltskältegerät (1) nach 4, wobei die erste Eisbereiterkomponente (26, 36) zumindest eine Befüllhilfewanne aufweist, mit welcher Wasser in die Eisformelementeerzeugungsschale verteilbar ist.

6. Haushaltskältegerät (1) nach Anspruch 5, wobei eine Horizontalwand (20, 21) des Eisbereitergehäuses (12) zumindest ein Loch (45, 46) aufweist, durch welches ein Befüllen der Befüllhilfewanne (33, 34) von außerhalb des Eisbereitergehäuses (12) auch dann ermöglicht ist, wenn die Befüllhilfewanne (33, 34) in der Grundposition in dem Eisbereitergehäuse (12) angeordnet ist.

7. Haushaltskältegerät (1) nach einem der vorhergehenden Ansprüche, wobei an einer Innenseite (7, 18a, 19a) einer Seitenwand (18, 19) des Eisbereitergehäuses (12), die dem Volumenraum (12a) zugewandt ist, eine Führungsvorrichtung (38) zum Führen zumindest einer zweiten Eisbereiterkomponente (26, 36) ausgebildet ist, wobei die Führungsvorrichtung (38) wendesymmetrisch ausgebildet ist, so dass die zweite Eisbereiterkomponente (26, 36) in beiden Lagerpositionen (17, 37) in einer gleichen Grundorientierung in dem Volumenraum (12a) angeordnet ist.

8. Haushaltskältegerät (1) nach Anspruch 7, wobei die zweite Eisbereiterkomponente (26, 36) eine Auffangschale für fertiges Eis ist.

9. Haushaltskältegerät (1) nach einem der vorhergehenden Ansprüche 3 bis 8, wobei die Führungsvorrichtung (38) zwei separate Führungskulissen (40, 41) aufweist, die parallel zueinander an der Innenseite (7, 18a, 19a) der Seitenwand (18, 19) ausgebildet sind und welche symmetrisch zu einer horizontalen Mittellinie (39) der Seitenwand (18, 19) ausgebildet sind, so dass unabhängig von der Lagerposition die erste Eisbereiterkomponente (26, 36) in beiden Lagerpositionen (17, 37) in die in Höhenrichtung höher gelegene Führungskulisse (40, 41) in der Grundorientierung einschiebbar ist, und/oder unabhängig von der Lagerposition die zweite Eisbereiterkomponente (26, 36) in beiden Lagerpositionen (17, 37) in die in Höhenrichtung niedriger gelegene Führungskulisse (40, 41) in der Grundorientierung einschiebbar ist, insbesondere immer unter der ersten Eisbereiterkomponente (26, 36) einschiebbar ist.

10. Haushaltskältegerät (1) nach einem der vorhergehenden Ansprüche, wobei das Eisbereitergehäuse (12) eine Seitenwand (18, 19) aufweist, an deren Außenseite (18b, 19b, 21a) eine Halterung zum reversiblen Halten und Abnehmen eines Wassertanks (42) des Eisbereiters (11) ausgebildet ist.

11. Haushaltskältegerät (1) nach einem der vorhergehenden Ansprüche, wobei die Koppelvorrichtung (13) zumindest mit Teilkomponenten in einer Horizontalwand (20, 21) des Eisbereitergehäuses (12) integriert ist.

12. Haushaltskältegerät (1) nach einem der vorhergehenden Ansprüche, wobei die Koppelvorrichtung (13) einen vorderen Haltebügel (22, 23) und einen hinteren Haltebügel (22, 23) aufweist, die beide je einen jeweiligen Randbereich (24, 25) der Trägereinheit (15) umgreifen, wobei der vordere Haltebügel (22, 23) ein Fixierelement (53) aufweist, welches bewegbar an dem vorderen Haltebügel (22, 23) angeordnet ist, wobei in einer Lösestellung des Fixierelements (53) die Position der Haltebügel (22, 23) zueinander gelöst und veränderbar ist und in einer Fixierstellung des Fixierelements (53) die Position der Haltebügel (22, 23) zueinander fixiert ist.

13. Haushaltskältegerät (1) nach Anspruch 13, wobei die Koppelvorrichtung (13) eine Verstelleinheit (48) aufweist, mit welcher die Position der Haltebügel (22, 23), insbesondere in Tiefenrichtung, zueinander verstellbar ist, wobei die Verstelleinheit (48) eine ratschenartige Schnappvorrichtung aufweist, in welcher mehrere diskrete Schnappstufen (50) ausgebildet sind, in welche ein Schnappelement (51) der Verstelleinheit (48) einschnappen kann, um eine diskrete Verstellposition der Haltebügel (22, 23) einzustellen.

14. Haushaltskältegerät (1) nach einem der vorhergehenden Ansprüche, wobei der Eisbereiter (11) zumindest zwei Eisbereiterkomponenten (26, 36) einer ersten Art aufweist, insbesondere zumindest zwei Eisformelementeerzeugungsschalen (27, 28) aufweist, und/oder zumindest zwei Eisbereiterkomponenten (26, 36) einer zur ersten unterschiedlichen zweiten Art, insbesondere zumindest zwei Auffangschalen für erzeugtes Eis, aufweist, die Trägereinheit (15) eine Platte ist, insbesondere ein Fachboden oder ein Deckel, ist.

15. Haushaltskältegerät (1) mit einem Gehäuse (2), einer darin angeordneten Trägereinheit (15) und mit einem Eisbereiter (11), der in dem Gehäuse (2) und an der Trägereinheit (15) abnehmbar angeordnet ist, wobei der Eisbereiter (11) ein Eisbereitergehäuse (12) mit einem Volumenraum (12a) zum Aufnehmen von Eisbereiterkomponenten (26, 36) aufweist, wobei das Eisbereitergehäuse (12) eine Koppelvorrichtung (13) zum Koppeln mit der Trägereinheit (15) aufweist, wobei an einer Innenseite (7, 18a, 19a) einer Seitenwand (18, 19) des Eisbereitergehäuses (12), die dem Volumenraum (12a) zugewandt ist, eine Führungsvorrichtung (38) zum Führen zumindest einer ersten Eisbereiterkomponente (26, 36) ausgebildet ist, wobei die Führungsvorrichtung (38) wendesymmetrisch ausgebildet ist, so dass die Eisbereiterkomponente (26, 36) in einer ersten Lagerposition (17) in dem Eisbereitergehäuse (12) anbringbar ist und in einer dazu unterschiedlichen zweiten Lagerposition (37) in dem Eisbereitergehäuse (12) anbringbar ist, in der die Eisbereiterkomponente (26, 36) selbst um eine Horizontalachse (A) um 180° gedreht zur ersten Lagerposition (17) angeordnet ist.
